# FASCICULE DE BREVET EUROPEEN

(11) **EP 0 683 991 B1**
(45) Date de publication et mention de la délivrance du brevet: **29.09.1999**
(21) Numéro de dépôt: 95810300.4
(22) Date de dépôt: 04.05.1995
(51) Int. Cl.: A43B 5/04

(54) **Chaussure de ski**
Schischuh
Skiboot

(30) Priorité: 24.05.1994 CH 160494
(43) Date de publication de la demande: 29.11.1995
(73) Titulaire: LANGE INTERNATIONAL S.A., 1700 Fribourg (CH)
(72) Inventeur: Saviane, Luigi, I-31044 Montebelluna (TV) (IT)
(74) Mandataire: Meylan, Robert Maurice

(56) Documents cités:
- EP-A- 0 517 219
- EP-A- 0 572 775
- EP-A- 0 583 565
- DE-U- 8 336 239

## Description

La présente invention a pour objet une chaussure de ski comprenant une coque en matière plastique à volume variable venant se refermer sur le devant du pied et du cou-de-pied par deux rabats superposés, des moyens de fermeture et de serrage de ces rabats et au moins une partie recouvrant au moins l'extrémité antérieure, c'est-à-dire proche du bout de pied, du rabat inférieur.

Les coques de chaussures à volume variable présentent, à l'extrémité antérieure des rabats, une fente transversale formée entre le bord transversal de la découpe de la coque et l'extrémité des rabats. Afin d'empêcher la neige et l'eau de pénétrer dans la chaussure par cette fente, il est usuel d'obturer cette fente au moyen d'une pièce en caoutchouc relativement tendre. Cette pièce en caoutchouc doit être toujours bien serrée lorsque la chaussure est fermée. Si la pièce en caoutchouc est relativement épaisse, ce but est atteint, mais la mise en place de la pièce en caoutchouc est peu commode. Une pièce en caoutchouc mince est plus facile à mettre en place, mais elle n'assure pas toujours l'étanchéité souhaitée. En outre, cette pièce en caoutchouc peut se déplacer lors de l'ouverture totale des rabats, de telle sorte qu'elle n'assure plus non plus l'étanchéité souhaitée.

On connaît des chaussures dans lesquelles le rabat supérieur a été prolongé vers l'avant (CABER, Collection 86/87), mais seule la moitié de la fente est ainsi recouverte.

Dans le modèle d'utilité japonais 4-45 522, il a été proposé d'assurer l'étanchéité de cette partie de la coque au moyen d'une pièce de couverture additionnelle fixée sur l'extrémité antérieure de la coque.

Du document EP-A-0 517 219 il est connu d'assurer l'étanchéité de la chaussure au moyen d'une pièce auxiliaire en caoutchouc ou similaire jouant le rôle d'une garniture d'étanchéité et s'étendant entre les rabats, sous les boucles de serrage et recouvrant la fente transversale à l'extrémité des rabats. Cette pièce auxiliaire élastique a pour effet négatif d'exercer une compression du pied.

Dans le document EP-A-0 583 565 est en outre décrite une solution consistant à remplacer la pièce en caoutchouc habituelle par une plaque en matériau élastique s'étendant sous les deux rabats et fixée par une aile au rabat supérieur.

La présente invention a pour but d'améliorer l'étanchéité de la coque à l'extrémité des rabats sans recourir à une pièce particulière additionnelle.

La chaussure selon l'invention est définie à la revendication 1.

La partie non additionnelle recouvrant au moins l'extrémité antérieure du rabat inférieur est constituée par une patte prolongeant l'extrémité du rabat supérieur ou par une extension latérale d'une sangle de fermeture et de serrage recouvrant, dans ce cas, également l'extrémité du rabat supérieur.

Dans les chaussures munies d'une sangle de fermeture et de serrage, les deux solutions peuvent être utilisées simultanément, de telle sorte que l'étanchéité s'en trouve encore améliorée.

Le dessin annexé représente, à titre d'exemple, deux formes d'exécution de l'invention.
La figure 1 est une vue partielle d'une chaussure de ski montrant une première forme d'exécution de l'invention.
La figure 2 est une vue de détail de la figure 1.
La figure 3 est une vue partielle de côté d'une chaussure selon une seconde forme d'exécution.
La figure 4 est une vue partielle de face de cette même chaussure.
La figure 5 est une vue partielle en perspective de cette même chaussure vue de l'arrière et du côté interne du pied.

Sur la figure 1 on reconnaît la partie avant d'une coque 1 d'une chaussure de ski. Cette coque 1 est du type à volume variable, c'est-à-dire qu'elle se ferme sur le pied et sur le cou-de-pied par deux rabats 2 et 3, le rabat 2 étant le rabat inférieur et le rabat 3 le rabat supérieur. Les rabats sont maintenus l'un sur l'autre et la coque est serrée au moyen de deux boucles 4 et 5. Dans leur partie supérieure non représentée, les rabats 2 et 3 sont recouverts par le collier de la chaussure.

Contrairement aux chaussures traditionnelles, l'extrémité du rabat inférieur 2 proche du bout de pied n'est pas formée par une fente transversale à la ligne médiane 6 de la coque, mais le bord latéral 7 du rabat inférieur 2, coïncidant ici avec la ligne médiane 6, est relié à l'origine 8 du rabat supérieur 3 par une découpe 9 de forme arrondie tangente au bord 7 et au bord frontal 10 du rabat supérieur 3. En outre, l'extrémité du rabat supérieur 3 est prolongée par une patte 11 recouvrant l'extrémité du rabat inférieur 2, en particulier la découpe 9. La patte 11 est en forme de palette et s'étend également latéralement au-delà du bord longitudinal du rabat supérieur 3. Seule une courte partie rectiligne incisée 12 de la coque, permettant une bonne ouverture du rabat supérieur 3, n'est pas recouverte. Cette partie est toutefois très courte et l'incision est suffisamment refermée en position fermée de la coque.

On notera que dans le cas où le rabat inférieur 2 présenterait un bord frontal s'étendant de l'autre côté de la ligne médiane 6, la patte 11 recouvrirait également l'extrémité du rabat inférieure.

Dans la seconde forme d'exécution représentée aux figures 3 à 5, la coque 1 est munie, en lieu et place des boucles 4 et 5, de deux sangles 13 et 14 en matière plastique semi-rigide issues d'une bande commune 15 fixée à la semelle du côté interne du pied. Ces sangles sont équipées chacune d'une boucle dont on distingue le levier 16, respectivement 17 monté dans une découpe des sangles, ces boucles permettant d'accrocher et de tendre les sangles sur le côté externe de la coque 1. Ces boucles sont du type décrit dans le brevet CH 504 850. La sangle inférieure 14 est munie d'une extension latérale 18 s'étendant en direction de la pointe de la chaussure en épousant la forme de la coque et en recouvrant les extrémités des rabats 2 et 3. L'extrémité des rabats peut être exécutée de façon traditionnelle ou selon la première forme d'exécution.

Sur la figure 5, on distingue une partie du collier 19 articulée en 20 sur la coque 1.

## Revendications

1. Chaussure de ski comprenant une coque (1) en matière plastique à volume variable venant se refermer sur le devant du pied et du cou-de-pied par deux rabats superposés (2, 3), des moyens de fermeture et de serrage (4, 5; 13, 14, 16, 17) et au moins une partie recouvrant au moins l'extrémité antérieure, c'est-à-dire proche du bout de pied, du rabat inférieur (2), caractérisée en ce que la partie (11; 18) recouvrant au moins l'extrémité antérieure du rabat inférieur (2) est une partie non additionnelle (11, 18) d'une partie de la chaussure nécessaire à la fermeture de la coque.

2. Chaussure de ski selon la revendication 1, caractérisée en ce que la partie recouvrant au moins l'extrémité antérieure du rabat inférieur (2) est une patte (11) prolongeant l'extrémité du rabat supérieur.

3. Chaussure de ski selon la revendication 2, caractérisée en ce que ladite patte (11) est en forme de palette.

4. Chaussure de ski selon la revendication 3, caractérisée en ce qu'à son extrémité antérieure, le bord (7) du rabat inférieur (2) est suivi, en direction du rabat supérieur (3) par une découpe (9) de la coque dont le bord s'étend exclusivement en direction du rabat supérieur relativement audit bord longitudinal.

5. Chaussure de ski selon la revendication 4, caractérisée en ce que le bord de la ladite découpe (9) est relié au bord longitudinal (7) du rabat inférieur par une courbe tangente à ce bord longitudinal.

6. Chaussure de ski selon la revendication 1, caractérisée en ce que la partie de la chaussure recouvrant au moins l'extrémité antérieure du rabat inférieur (2) est une extension latérale (18) d'une sangle de fermeture et de serrage (14) recouvrant également l'extrémité du rabat supérieur (3).

7. Chaussure de ski selon l'une des revendications 2, 3, 4 ou 5 caractérisée en ce que l'extrémité antérieure du rabat supérieur (3) est elle-même recouverte par une extension latérale (18) d'une sangle de fermeture et de serrage (14).

## Claims

1. Ski boot comprising a variable-volume shell (1) made of plastic material which closes over the front of the foot and of the instep by virtue of two superposed flaps (2, 3), means of closing and of tightening (4, 5 ; 13, 14, 16, 17) and at least one part covering at least the front end, that is to say the end close to the tip of the foot, of the lower flap, characterised in that the part (11 ; 18) covering at least the front end of the lower flap is a part which is non additional to a part of the boot which is necessary to the closing of the shell.

2. Ski boot as claimed in claim 1, characterised in that the part covering at least the front end of the lower flap (2) is a tab (11) which prolongs the end of the upper flap.

3. Ski boot as claimed in claim 2, characterised in that said tab (11) has the shape of a pallet.

4. Ski boot as claimed in claim 3, characterised in that, at its front end, the edge (7) of the lower flap (2) is followed, in the direction of the upper flap (3), by a cut (9) of the shell, the edge of which extends exclusively in the direction of the upper flap relative to said longitudinal edge.

5. Ski boot as claimed in claim 4, characterised in that the edge of said cut (9) is connected to the longitudinal edge (7) of the lower flap by a curve tangential to this longitudinal edge.

6. Ski boot as claimed in claim 1, characterised in that the part of the boot covering at least the front end of the lower flap is a lateral extension (18) of a closing and tightening strap (14) which also covers the end of the upper flap (3).

7. Ski boot as claimed in one of the claims 2, 3, 4 or 5, characterised in that the front end of the upper flap (3) is itself covered by a lateral extension (18) of a closing and tightening strap (14).

## Patentansprüche

1. Skischuh mit einer Schale aus Kunststoff (1) mit variablem Volumen, die sich auf der Vorderseite des Fusses und des Fussspanns mit zwei übereinander liegenden Klappen (2, 3) schliesst, mit Verschluss- und Spannmitteln (4, 5; 13, 14, 16, 17) und mit mindestens einem Teil, welches mindestens das vordere Ende der unteren Klappe (2), d.h. die Nähe der Fussspitze, überlappt, dadurch gekennzeichnet, dass dieses Teil (11, 18), das das vordere Ende der unteren Klappe (2) überlappt, ein nicht zusätzliches Teil (11, 18) eines Teils des Schuhs ist, das zum Schliessen der Schale erforderlich ist.

2. Skischuh nach Anspruch 1, dadurch gekennzeichnet, dass das Teil (11, 18), dass mindestens das vordere Ende der unteren Klappe (2) überlappt, ein Lappen (11) ist, der das Ende der oberen Klappe verlängert.

3. Skischuh nach Anspruch 2, dadurch gekennzeichnet, dass der erwähnte Lappen (11) die Form einer Palette hat.

4. Skischuh nach Anspruch 3, dadurch gekennzeichnet, dass dem vorderen Ende des Randes (7) der unteren Klappe (2), in Richtung der oberen Klappe (3), ein Ausschnitt (9) der Schale folgt, deren Rand sich ausschliesslich in Richtung der oberen Klappe relativ zum erwähnten Längsrand erstreckt.

5. Skischuh nach Anspruch 4, dadurch gekennzeichnet, dass der Rand des erwähnten Ausschnitts (9) mit dem Längsrand (7) der unteren Klappe durch eine Kurve verbunden ist, welche diesen Längsrand tangiert.

6. Skischuh nach Anspruch 1, dadurch gekennzeichnet, dass das Teil des Schuhs, welches mindestens das vordere Ende der unteren Klappe (2) überlappt, eine seitliche Erweiterung (18) eines Verschluss- und Spannriemens (14) ist, welche das Ende der oberen Klappe (3) ebenfalls überlappt.

7. Skischuh nach einem der Ansprüche 2, 3, 4 oder 5, dadurch gekennzeichnet, dass das vordere Ende der oberen Klappe (3) selber durch einen seitlichen Ansatz (18) eines Verschluss- und Spannriemens überdeckt ist.
